# EUROPÄISCHE PATENTSCHRIFT

(11) **EP 2 747 966 B1**
(45) Veröffentlichungstag und Bekanntmachung des Hinweises auf die Patenterteilung: **29.03.2017**
(21) Anmeldenummer: 12737504.6
(22) Anmeldetag: 14.06.2012
(51) Int. Cl.: B27N 1/02

(54) **VERFAHREN UND VORRICHTUNG ZUR BELEIMUNG VON PARTIKELN, DIE AUS ZUR HERSTELLUNG VON WERKSTOFFPLATTEN GEEIGNETEN FASERN UND/ODER SPÄNEN BESTEHEN**
PROCESS AND APPARATUS FOR SIZING OF PARTICLES CONSISTING OF FIBRES AND/OR CHIPS SUITABLE FOR PRODUCTION OF MATERIAL BOARDS
PROCÉDÉ ET DISPOSITIF POUR ENCOLLER DES PARTICULES QUI SONT CONSTITUÉES DE FIBRES ET/OU DE COPEAUX APPROPRIÉS POUR LA FABRICATION DE PANNEAUX DE MATÉRIAU

(30) Priorität: 14.06.2011 DE 102011077514
(43) Veröffentlichungstag der Anmeldung: 02.07.2014
(73) Patentinhaber: Dieffenbacher GmbH Maschinen- und Anlagenbau, 75031 Eppingen (DE)
(72) Erfinder: VON HAAS, Gernot, 69123 Heidelberg (DE); KROLL, Detlef, 75031 Eppingen (DE); SCHWINN, Reinhard, 64409 Messel (DE)
(86) Internationale Anmeldenummer: PCT/EP2012/061273
(87) Internationale Veröffentlichungsnummer: WO 2012/171991

(56) Entgegenhaltungen:
- EP-A1- 0 055 308
- EP-A2- 1 396 696
- WO-A1-2005/065905
- DE-U1- 20 317 633
- GB-A- 907 697
- US-A- 4 116 163

## Beschreibung

Die Erfindung bezieht sich auf ein Verfahren zur Beleimung von Partikeln, die zumindest teilweise aus zur Herstellung von Werkstoffplatten geeigneten Fasern und/oder Spänen bestehen, nach Anspruch 1 und auf eine Vorrichtung zur Beleimung von Partikeln, die zumindest teilweise aus zur Herstellung von Werkstoffplatten geeigneten Fasern und/oder Spänen bestehen, nach Anspruch 9.

Die Herstellung von Werkstoffplatten aus zum Beispiel Spänen oder mitteldichten Fasern oder anderen rieselfähigen Materialien sind mittlerweile automatisierte Prozesse und werden bereits in vielen Ländern seit Jahren angewandt. Wie bekannt findet die Verpressung von aufbereiteten Spänen oder Fasern entweder taktgebunden oder kontinuierlich statt. Dabei spielt neben den vielen Anlagenteilen vor und nach der Presse die Herstellung einer Streugutmatte mittels Streumaschinen eine herausragende Rolle, ist doch die Qualität der erstellten Streugutmatte neben der Qualität der Rohstoffe ein wichtiger Faktor. Bei der großindustriellen Herstellung von Holzwerkstoffplatten kommen kontinuierlich arbeitende Pressen, aber zum Teil noch Ein- oder Mehretagenpressen, zum Einsatz. Der Drang zur Herstellung von kostengünstigen Werkstoffplatten aus natürlichen Rohstoffen und künstlich hergestelltem Bindemittel zwingt die Produzenten immer mehr effizientere Verfahren zu entwickeln. Besondere Schwerpunkte sind dabei Energiekosten, Rohstoff- und Bindemitteleinsparung bei gleich bleibender Qualität und technisch optimiertem Anlagenbau mit geringen Ausfallzeiten und niedrigem Verschleiß.

Vorliegende Ausarbeitung bezieht sich auf den Bereich zur Optimierung der Beleimung und/oder des Bindemittelverbrauchs und damit einhergehend auch mit der Einsparung von Energiekosten. Denn bei einer optimalen Beleimung mit geringem Feuchtigkeitsanteil ergeben sich nicht nur geringere Kosten durch Bindemittelverbrauch, sondern es muss auch weniger Bindemittel im Trockner an den Spänen/Fasern getrocknet werden, was wiederum Energie und damit Kosten spart. Grundsätzlich versteht man unter Bindemittel eine so genannte Klebstoffflotte, die in ihrer Hauptkomponente aus einem Klebstoff besteht. Je nach Bedarf werden zusätzlich Emulsion, Härter, Formaldehydfänger, Farbstoffe, Insektenschutz und Pilzschutzmittel und andere Additive beigegeben. Es ist auch üblich den Klebstoff ohne Zusätze zu verwenden. Als Bindemittel kommen ohne Anspruch auf Vollständigkeit in Frage: Isocyanate, MDI, Melaminharnstoffformaldehyd (MUF), Harnstoffformaldehyd (UF), MUPF oder PF.

Grundsätzlicher zugrunde liegender Stand der Technik ist die Beleimung von Spänen oder Fasern mittels Sprühdüsen in Produktionsanlagen für Span- oder Faserplatten. Dabei zerkleinern die Düsen das Bindemittel und sprühen dies auf bewegte Späne oder Fasern.

Derartige Vorrichtungen sind beispielsweise aus der US 4 116 163 A oder der DE 203 17 633 U1 bekannt geworden. In US 4 116 163 werden die Späne nach einer Dosiervorrichtung mit einer ersten Schleuderplatte gegen die Wände des Fallschachtes geworfen und mit einer weiteren Vorrichtung in eine Rotation zur Bildung eines schlauchförmigen Späneteppichs. Nach dieser schlauchförmigen Aufteilung werden die Späne mit einem konusförmigen Sprühmuster von innen heraus mit Leim besprüht und anschließend auf einer Schleuderplatte radial nach außen wieder gegen die Innenwände des Fallschacht geschleudert. Anschließend wäre es möglich weitere Mischvorrichtungen zu verwenden um die Vermischung des Leimes mit den Spänen zu intensivieren. Eine ähnliche Vorrichtung ist hierzu in DE 203 17 633 U1 gezeigt, in der nach einer Dosiervorrichtung in einem Fallschacht mittels zweier gegenläufig rotierender Stachelwalzen die Späne in einen Teilchenvorhang verdichtet werden, der mittels Beleimungsdüsen mit Leim beleimt wird. Anschließend wird der Teilchenvorhang in einem horizontalen Mischer vermischt und der weiteren Produktion zugeführt.

Die Aufgabe der Erfindung besteht darin ein Verfahren und eine Vorrichtung zu schaffen, mit denen die Beleimung innerhalb eines Fallschachtes vor einer Mischvorrichtung optimiert werden kann, um bessere Beleimergebnisse und/oder Einsparungen bei der Menge des notwendigen Bindemittels zu erreichen und/oder Verklumpungen und Anbackungen an den Innenwänden des Fallschachtes zu vermeiden.

Die Lösung der Aufgabe für das Verfahren besteht darin, dass der Fallschacht zumindest in einen ersten und einen zweiten Fallschachtabschnitt, unterteilt ist und im ersten Fallschachtabschnitt die dosierten Partikel mit einer Vorauflösevorrichtung in zumindest einen ersten Partikelvorhang aufgelöst und/oder aufgeteilt werden, anschließend die aufgelösten/aufgeteilten Partikel mit einer Hauptauflösevorrichtung in einen zweiten Partikelvorhang aufgelöst und der zweite Partikelvorhang mit einem aus Düsen austretendem Bindemittel beleimt wird und der zweite Partikelvorhang anschließend durch einen zweiten Fallschachtabschnitt in den Mischer zur weiteren Durchmischung überführt wird, wobei als Hauptauflösevorrichtung zumindest eine rotierend angetriebene Stachelwalze verwendet werden und wobei zumindest im zweiten Fallschachtabschnitt des Fallschachtes eine Schabvorrichtung zur Reinigung der Innenwände des Fallschachtes verwendet wird. Die beiden Fallschachtabschnitte weisen dabei vorzugsweise eine unterschiedliche Geometrie im Querschnitt (Ebene lotrecht zur Fallrichtung) auf.

Die Lösung der Aufgabe für eine Vorrichtung zur Beleimung von Partikeln besteht darin, dass zwischen Dosiervorrichtung und Mischvorrichtung als Fallschacht zumindest ein erster und ein zweiter Fallschachtabschnitt angeordnet ist, wobei im ersten Fallschachtabschnitt zur Auflösung und/oder Dosierung der Partikel zu zumindest einem ersten Partikelvorhang zumindest eine Vorauflösevorrichtung , zur weiteren Auflösung der Partikel zu einem zweiten Partikelvorhang eine Hauptauflösevorrichtung und zur nachfolgenden Beleimung der Partikel des zweiten Partikelvorhangs mit einem Bindemittel Düsen angeordnet sind, wobei zur weiteren Überführung des zweiten Partikelvorhanges in den Mischer ein zweiter Fallschachtabschnitt angeordnet ist, wobei als Hauptauflösevorrichtung zumindest eine rotierend angetriebene Stachelwalze und wobei zumindest im zweiten Fallschachtabschnitt des Fallschachtes eine Schabvorrichtung zur Reinigung der Innenwände des Fallschachtes angeordnet ist.

In vorteilhafter Weise wird nun ein aus einer Dosiervorrichtung ausgetragener Partikelstrom nicht nur einfach aufgelöst und beleimt, sondern nach einer ersten Auflösung und optimale Verteilung einer weiteren Auflösevorrichtung zugeführt, die wiederum, insbesondere bei großen Durchsätzen, eine optimale Herstellung eines beleimungsfähigen Partikelvorhanges durchführen kann, was insgesamt das Beleimergebnis verbessert.

Grundsätzlich sollte der zweite Fallschachtabschnitt eine ausreichende Fallhöhe aufweisen, damit sich das Bindemittel ausreichend stark mit den Partikeln verbinden kann und sollte vorzugsweise in Fallrichtung zumindest halb so lang wie der erste Fallschachtabschnitt ausgebildet sein.

Für die Vorauflösung mittels einer Vorauflösevorrichtung sind Rechen und/oder Prallbleche, Speichenwalzen (bestehend aus zumindest zwei Scheiben, die in einem radialen Abstand zur Rotationsachse (mit oder ohne durchgehender Welle) Stangen, Rohre oder dergleichen parallel zur Rotationsachse angeordnet aufweisen) und/oder Auflösewalzen, vorzugsweise als Stachelwalzen ausgebildet, besonders geeignet.

Bevorzugt kann als Hauptauflösevorrichtung zumindest eine, vorzugsweise zwei gegenläufig, rotierend angetriebene Stachelwalze angeordnet sein. Vorteilhaft wäre auch die Anordnung von Zweistoffdüsen als Düsen zur Beleimung, insbesondere, wenn das Bindemittel mit Dampf verdüst oder zerkleinert, ganz insbesondere atomisiert, wird. Zur Verhinderung von Anbackungen im Fallschacht ist im weiteren möglich, dass zumindest im zweiten Fallschachtabschnitt an den Innenwänden des Fallschachtes ein Trennvorhang aus beleimten und/oder unbeleimten Partikeln ausgebildet wird. Dabei können die beleimten Partikel aus dem nachfolgendem Verfahrensprozeß, also im Zuge der Herstellung von Werkstoffplatten, beispielsweise bei der Besäumung einer Pressgutmatte nach einer Streumaschine, verwendet werden. Aber es ist auch denkbar vor und/oder nach der Dosiervorrichtung oder einen Teil des ersten Partikelvorhanges als einen unbeleimten Partikelstrom abzuscheiden und diesen direkt an der zweiten Hauptauflösevorrichtung vorbei, in den zweiten Bereich des Fallschachtes, einzuführen.

Bei der Hauptauflösevorrichtung wäre es auch denkbar, dass die Stachelwalze zumindest teilweise von einem Führungsblech umschlossen wird und die Partikel durch die Stachelwalze und/oder durch einen durch die Stachelwalze erzeugten pneumatischen Luftstrom durch einen aus dem Führungsblech und der Stachelwalze gebildeten Führungsspalt geführt und vereinzelt werden. Insbesondere ist auch bevorzugt, dass als zweiter Fallschachtabschnitt ein sich in Fallrichtung von oben nach unten im Querschnitt verkleinernder Trichter angeordnet ist. Dabei kann zumindest im zweiten Fallschachtabschnitt des Fallschachtes eine Schabvorrichtung zur Reinigung der Innenwände des Fallschachtes angeordnet sein. Dabei wäre es auch denkbar, dass zur Reinigung der Innenwände des Fallschachtes ein Schabmesser an den Innenwänden bewegt und/oder rotiert und/oder zumindest der an ein Schabmesser anliegende Teil des Fallschachtes um seine parallel zur Fallrichtung liegende Achse rotiert wird.

Im Zuge der Ausbildung der Partikelvorhänge, insbesondere aber als Vorauflösevorrichtung, kann es sinnvoll sein, zumindest zwei gleichsinnig rotierende Stachelwalzen 8 parallel zueinander anzuordnen, wobei eine Stachelwalze als Stauwalze zur Ausbildung eines Partikelstaus zwischen den beiden Stachelwalzen mit einer geringeren Umfangsgeschwindigkeit als die andere Stachelwalze betrieben wird. Zumeist ist dabei die Achse der Stauwalze in Fallrichtung vor der Achse der zweiten Stachelwalze angeordnet.

Um eine höhere Durchsatzleistung zu erzielen und um die nach der Beleimung zu erfolgende Vermischung der Partikel mit dem Bindemittel zu optimieren, wird im Fallschacht vor der Beleimung zumindest zweimal ein Aufteilungs- und/oder Vereinzelungsprozess durchlaufen, wobei der erste Vereinzelungsprozess (Vorauflösevorrichtung) eine gröbere Auflösung/Aufteilung als der zweite Vereinzelungsprozess aufweist und zur Vorbereitung und vergleichmäßigten Zuführung zur zweiten Hauptauflösevorrichtung und der zweite Vereinzelungsprozess in erster Linie zur Beschleunigung des Streugutes in eine vorherbestimmte Richtung zur Erstellung eines hochaufgelösten Partikelvorhanges dient, welcher nun mittels vorzugsweise dampfauflösender Beleimdüsen beleimt wird.

Die Vorrichtung/Anlage ist zur Durchführung des Verfahrens besonders geeignet, kann aber auch eigenständig betrieben oder verwendet werden.

Die Erfindung versteht im weiteren folgende Begrifflichkeiten.

Die Auflösung und/oder die Verteilung der Partikel im Fallschacht wird im Wesentlichen durch eine erste und eine zweite Auflösevorrichtung durchgeführt, die jeweils in der Lage sind einen ersten und einen zweiten Partikelvorhang auszubilden bevor die Beleimung der Partikel respektive des zweiten Partikelvorhanges durchgeführt wird. Dabei versteht man unter einem zweiten Partikelvorhang die Ausbildung eines gezielten Partikelstromes zur Beleimung durch eine zweite Auflösevorrichtung, hier Hauptauflösevorrichtung, und nicht die Aufteilung der Partikel in zwei oder mehrere Partikelströme durch die erste Auflösevorrichtung, hier Vorauflösevorrichtung, zur optimalen und insbesondere gleichmäßigen Beschickung der zweiten Auflösevorrichtung mit zwei oder mehreren Partikelströmen. Eine Stachelwalze weist für die optimale und gezielte Förderung respektive Auflösung in axialer und radialer Erstreckung eine Vielzahl an Stacheln oder Nägel oder ähnliche Formkörper auf und wird entsprechend mit einem Motor angetrieben. Die Düsen sind geeignet zugeführtes Bindemittel aufzulösen und mit höherem als dem Umgebungsdruck im Fallschacht in Richtung eines Partikelvorhanges abzugeben. Die Mischvorrichtung besteht im Wesentlichen aus einer rotatorisch angetriebenen Welle und daran radial angeordneten Mischwerkzeugen zur Durchmischung des aus dem Fallschacht austretenden Partikelstromes. Auflösevorgänge oder - vorrichtungen sind im Wesentlichen dazu geeignet die Partikel, die durch Adhäsion oder andere Effekte zum Koageln neigen, aufzulösen, respektive so zu vereinzeln, dass ein gleichmäßiger Materialstrom entsteht. Die Partikel sind vorzugsweise zur Herstellung von Werkstoffplatten geeigneten Fasern und/oder Spänen, wobei neben diesen üblicherweise lignozellulose- und/oder zellulosehaltigen Materialien oder deren Ersatzstoffe auch Kunststoffe, Glasfasern, oder dergleichen verwendet werden könnte.

Weitere vorteilhafte Maßnahmen und Ausgestaltungen des Gegenstandes der Erfindung gehen aus den Unteransprüchen und der folgenden Beschreibung mit der Zeichnung hervor.

Es zeigen:
- Figur 1: in schematischer Ansicht ein Vorrichtung zur Beleimung von Partikel beginnend mit der Dosiervorrichtung und endend mit einer Mischvorrichtung und einem dazwischen angeordneten Fallschacht in einer ersten allgemeinen Darstellung,
- Figur 2: in einem zweiten Ausführungsbeispiel die Anordnung einer Schabvorrichtung im unteren Teil des Fallschachtes in einer Vorrichtung nach Figur 1,
- Figur 3: in einem dritten Ausführungsbeispiel eine besonders bevorzugte Ausführungsform der ersten und zweiten Auflösevorrichtungen,
- Figur 4: in einem vierten Ausführungsbeispiel die Anordnung einer Dosierauflösungsvorrichtung in einer Vorrichtung nach Figur 1,
- Figur 5: in einem fünften Ausführungsbeispiel eine Variante eine ersten Auflösungsvorrichtung zur Ausbildung eines Partikelvorhanges,
- Figur 6: in einem sechsten Ausführungsbeispiel eine Variante eine ersten Auflösungsvorrichtung zur Ausbildung eines Partikelvorhanges und
- Figur 7: in einem siebten Ausführungsbeispiel eine Möglichkeit zur Verhinderung der Anbackungen im zweiten Fallschachtabschnitt

In Figur 1 ist in schematischer Ansicht ein Vorrichtung zur Beleimung von Partikel beginnend mit der Dosiervorrichtung 11 und endend mit einer Mischvorrichtung 10 und einem dazwischen angeordneten Fallschacht 4 in einer ersten allgemeinen Darstellung dargestellt. Die Partikel werden dabei in die Dosiervorrichtung 11, in der Regel aus einem Partikelbunker mittels Austragsvorrichtungen, eingetragen, dort gewogen (schematische Wiegevorrichtung unterhalb des oberen endlos umlaufenden Transportbandes) und über eine übliche Bandregelung (nicht dargestellt) zur Dosierung in den Fallschacht 4 eingebracht. Dort trifft der Partikelstrom oder die Partikel 1 auf eine Vorauflösevorrichtung 2, die hier im Wesentlichen nicht näher spezifiziert ist, und wird dort zu einem ersten Partikelvorhang 5 aufgelöst und/oder aufgeteilt und damit kontrolliert und voraufgelöst einer (zweiten) Hauptauflösevorrichtung 3 zugeführt. Die Auflösung oder Aufteilung kann auch die Ausbildung von mehreren Partikelvorhängen 5 und/oder die Abscheidung von zumindest einem Teil der Partikel zur Verwendung als unbeleimte Partikel in einem Trennvorhang 19, (vgl. Figur 7, Partikelvorhang 5') umfassen.

Die Hauptauflösevorrichtung 5 bildet nun aus den hochgenau zugeführten Partikelvorhang 5 einen weiteren, zweiten Partikelvorhang 7, der anschließend mittels geeigneter Düsen 14 mit einem Bindemittel 6 besprüht und beleimt wird. Im weiteren Verlauf fällt der Partikelvorhang 7 durch den zweiten Fallschachtabschnitt 15 des Fallschachtes 4 und gelangt anschließend in die Mischvorrichtung 10, in der mittels einer durch eine rotierend angetriebene Welle 16 Mischwerkzeuge 17 die beleimten Partikel 1 nochmals mechanisch durchmischen und schließlich als durchmischten Partikelstrom (Austragspfeil) ausgeben. Der Partikelstrom wird anschließend in einem Dosierbunker zwischengelagert oder direkt in eine Streuvorrichtung zur Ausbildung einer Streugutmatte, die im weiteren Verlauf in einer Presse zu einer Werkstoffplatte verpreßt und/oder ausgehärtet werden kann, eingeführt.

Als zweiter Fallschachtabschnitt 15 kann ein sich in Fallrichtung 13 von oben nach unten im Querschnitt verkleinernder Trichter angeordnet sein, der einen weitläufigen ersten Fallschachtabschnitt 12 ermöglicht, aber dennoch eine optimale Eingabe in eine schmalere Mischvorrichtung 10 ermöglicht..

In Figur 2 ist eine weiteres Ausführungsbeispiel zu Ausgestaltung einer Vorrichtung dargestellt. Insbesondere ist zumindest im zweiten Fallschachtabschnitt 15 des Fallschachtes 4 eine Schabvorrichtung 21 zur Reinigung der Innenwände des Fallschachtes 4 angeordnet. Dabei kann zur Reinigung der Innenwände des Fallschachtes 4 ein Schabmesser 22 an den Innenwänden bewegbar und/oder rotierbar angeordnet sein. Alternativ oder in Kombination kann zumindest der an einem Schabmesser 22 anliegende Teil des Fallschachtes 4 um seine parallel zur Fallrichtung 13 liegende Achse mittels eines Antriebes rotiert werden. Dies ist mit einem Rotationspfeil direkt oberhalb der Mischvorrichtung 10 dargestellt. Zur Darstellung eines rotierenden Schabmessers 22 wurde dies an der rechten Innenwand des zweiten Fallschachtabschnittes mit durchgezogener Linie, an der linken Innenwand mit einer strichlierten Linie dargestellt. Auf die Darstellung geeigneter Antriebe wurde der Einfachheit halber verzichtet.

Figur 3 zeigt im weiteren eine besonders bevorzugte Ausgestaltung einer Auflösevorrichtung, insbesondere der Hauptauflösevorrichtung 3. Dabei wird zur Ausbildung eines Führungsspaltes 20 zur Führung und Vereinzelung der Partikel 9 und zur Ausbildung eines zweiten Partikelvorhanges 7 ein Führungsblech 9 zur zumindest teilweisen Umschließung der Stachelwalze 8 angeordnet. Im Beispiel sind zwei derartige Führungsspalte 20 aufgezeigt (es können auch nur einer oder mehrere sein), so dass die Vorauflösevorrichtung 2, hier nur dargestellt als ein Dachblech, die Partikel in zwei Partikelvorhänge 5 aufteilt, die jeweils separat den beiden Stachelwalzen 8 zugeführt werden und durch die Rotationsrichtung (mit Pfeilen dargestellt) in den Führungsspalt 20 transportiert und vereinzelt werden. Anschließend können die beiden getrennten Partikelströme aus den Führungsspalten 20 wieder zu einem Partikelvorhang 7 vereinigt werden und werden mittels der Düsen 14 beleimt. In Figur 3 könnte alternativ anstelle der beschriebenen und gezeichneten Variante (Besprühung von außen mittels der Düsen 14) das Bindemittel 6 direkt in den Bereich der Zusammenführung der beiden aus dem Führungsspalt 20 austretenden Teilströme oder jeweils direkt auf diese beiden Teilströme mittels zwischen den Stachelwalzen 8 angeordneten Düsen 14 oder Düsenbalken 28 durchgeführt werden.

Figur 4 zeigt ein weiteres Ausführungsbeispiel, in dem die Partikel 1 mit zumindest einer Dosierauflösevorrichtung, vorzugsweise als Stachelwalze 8 ausgeführt, aus der Dosiervorrichtung 11 ausgetragen werden. Dabei sorgt die Dosierauflösevorrichtung 11 vorzugsweise für einen gleichmäßigen Austrag des auf dem Förderband der Dosiervorrichtung 11 liegenden Partikel und verhindert einen stückigen und damit unkontrollierbaren Abbruch derselben. Es kann dabei auch vorgesehen sein, dass die Dosierauflösevorrichtung 11 die Vorauflösevorrichtung 2 ersetzt oder unterstützt.

Wie in Figur 5 dargestellt, können als Vorauflösevorrichtung 2 (aber auch als Hauptauflösevorrichtung 3) zur Ausbildung zumindest eines der Partikelvorhänge 5, 7 zwei gleichsinnig rotierende Stachelwalzen 8 parallel zueinander angeordnet werden, wobei eine Stachelwalze 8 als Stauwalze 23 zur Ausbildung eines Partikelstaus 26 zwischen den beiden Stachelwalzen 8 mit einer geringeren Umfangsgeschwindigkeit als die andere Stachelwalze 8 betreibbar ist. Der Partikelstau 26 bildet damit eine quasi Vorratshaltung für einen kontrollierten Austrag an Partikeln 1 in den Partikelvorhang 5, 7.

Figur 6 zeigt eine weitere Variante einer Vorauflösevorrichtung 2, die hier als eine Kombination eines Prallblechs 25 mit Rechen 24 in Seiten- und per Pfeil markierter Draufsicht rechts oben, dargestellt ist. Es kann auch nur ein Rechen 24 oder nur ein Prallblech 25 zur Vergleichmäßigung der Partikel 1 aus der Dosiervorrichtung 11 angeordnet sein.

In Figur 7 ist nun eine nicht näher spezifizierte Vorauflösevorrichtung 2 dargestellt und die ausbildung eine Trennvorhanges 19, der zumindest im zweiten Fallschachtabschnitt 15 an den Innenwänden des Fallschachtes 4 aus beleimten und/oder unbeleimten Partikeln 1 besteht und dort entlang geführt werden kann. Für beleimte Partikel 1 können Einfüllöffnungen 27 zur Ausbildung des Trennvorhangs 19 vorgesehen sein.

Es kann aber insbesondere aber auch vorgesehen sein, dass nach oder mittels der Vorauflösevorrichtung 2 ein Teilstrom (Partikelvorhang 5') der Partikel 1 respektive des ersten Partikelvorhanges 5 an der (zweiten) Hauptauflösevorrichtung 3 vorbeigeführt wird und einen unbeleimten Trennvorhang 19 an den Innenwänden der Fallschachtabschnitte 12, 15 ausbildet. Natürlich wäre auch eine Kombination davon denkbar.

Die Fallschachtabschnitte 12, 15 können beide rotationssymmetrisch angeordnet sein, vorzugsweise wird aber ein rechteckiger oder zumindest annähernd rechteckiger Querschnitt des Fallschachtabschnitts 12 in einen schlussendlich in Fallrichtung 13 in ein rotationssymmetrisches Austragsende des Fallschachtabschnittes 15 überführt.

**Bezugszeichenliste: P1425**

| | | | |
|---|---|---|---|
| 1. | Partikeln | 15. | zweiter Fallschachtabschnitt |
| 2. | Vorauflösevorrichtung | 16. | Welle |
| 3. | Hauptauflösevorrichtung | 17. | Mischwerkzeuge |
| 4. | Fallschacht | 18. | Dosierauflösevorrichtung |
| 5. | erster Partikelvorhang | 19. | Trennvorhang |
| 6. | Bindemittel | 20. | Führungsspalt |
| 7. | zweiter Partikelvorhang | 21. | Schabvorrichtung |
| 8. | Stachelwalze | 22. | Schabmesser |
| 9. | Führungsblech | 23. | Stauwalze |
| 10. | Mischvorrichtung | 24. | Rechen |
| 11. | Dosiervorrichtung | 25. | Prallblech |
| 12. | erster Fallschachtabschnitt | 26. | Partikelstau |
| 13. | Fallrichtung | 27. | Einfüllöffnung |
| 14. | Düse | 28. | Düsenbalken |

## Patentansprüche

1. Verfahren zur Beleimung von Partikeln (1), die zumindest teilweise aus zur Herstellung von Werkstoffplatten geeigneten Fasern und/oder Spänen bestehen, wobei zur Beleimung die Partikel mit einer Dosiervorrichtung (11) dosiert, in einen im Wesentlichen vertikalen Fallschacht (4) mit einem Bindemittel (6) beleimt und anschließend in einer im Wesentlichen waagrechte Mischvorrichtung (10) durchmischt werden, wobei
der Fallschacht (4) zumindest in einen ersten und einen zweiten Fallschachtabschnitt (12, 15) unterteilt ist und
im ersten Fallschachtabschnitt (12) die dosierten Partikel (1) mit einer Vorauflösevorrichtung (2) in zumindest einen ersten Partikelvorhang (5) aufgelöst und/oder aufgeteilt werden,
anschließend die aufgelösten/aufgeteilten Partikel (1) mit einer Hauptauflösevorrichtung (3) in einen zweiten Partikelvorhang (7) aufgelöst und der zweite Partikelvorhang (7) mit einem aus Düsen (14) austretendem Bindemittel (6) beleimt wird und
der zweite Partikelvorhang (7) anschließend durch einen zweiten Fallschachtabschnitt (15) in den Mischer (10) zur weiteren Durchmischung überführt wird, wobei
als Hauptauflösevorrichtung (3) zumindest eine rotierend angetriebene Stachelwalze (8) verwendet wird und dass zumindest im zweiten Fallschachtabschnitt (15) des Fallschachtes (4) eine Schabvorrichtung (21) zur Reinigung der Innenwände des Fallschachtes (4) verwendet wird.

2. Verfahren nach Anspruch 1, wobei als Vorauflösevorrichtung (2) ein Rechen (24) und/oder ein Prallblech (25), eine Speichenwalze oder eine Auflösewalze, vorzugsweise als Stachelwalze (8) ausgebildet, verwendet wird.

3. Verfahren nach den Ansprüchen 1 oder 2, wobei als Hauptauflösevorrichtung (3) zwei gegenläufig, rotierend angetriebene Stachelwalzen (8) verwendet werden.

4. Verfahren nach einem oder mehreren der vorhergehenden Ansprüche, wobei zumindest im zweiten Fallschachtabschnitt (15) an den Innenwänden des Fallschachtes (4) ein Trennvorhang (19) aus beleimten und/oder unbeleimten Partikeln (1) gebildet wird.

5. Verfahren nach einem oder mehreren der vorhergehenden Ansprüche, wobei die Stachelwalze (8) der Hauptauflösevorrichtung (3) und/oder der Vorauflösevorrichtung (2) zumindest teilweise von einem Führungsblech (9) umschlossen ist und die Partikel (1) durch die Stachelwalze (8) durch einen aus dem Führungsblech (9) und der Stachelwalze (8) gebildeten Führungsspalt geführt und vereinzelt werden.

6. Verfahren nach einem oder mehreren der vorhergehenden Ansprüche, wobei als zweiter Fallschachtabschnitt (15) ein sich in Fallrichtung (13) von oben nach unten im Querschnitt verkleinernder Trichter angeordnet ist.

7. Verfahren nach einem oder mehreren der vorhergehenden Ansprüche, wobei zur Reinigung der Innenwände des Fallschachtes (4) ein Schabmesser (22) an den Innenwänden bewegt und/oder rotiert und/oder zumindest der an ein Schabmesser (22) anliegende Teil des Fallschachtes (4) um seine parallel zur Fallrichtung (13) liegende Achse rotiert wird.

8. Verfahren nach einem oder mehreren der vorhergehenden Ansprüche, wobei die Partikel (1) mit zumindest einer Stachelwalze (8) aus der Dosiervorrichtung (11) ausgetragen werden.

9. Vorrichtung zur Beleimung von Partikeln (1), die zumindest teilweise aus zur Herstellung von Werkstoffplatten geeigneten Fasern und/oder Spänen bestehen, umfassend einer Dosiervorrichtung (11) zur Dosierung der Partikel (1), einen im Wesentlichen vertikalen Fallschacht (4) und einer im Wesentlichen waagrechte Mischvorrichtung (10), wobei zwischen Dosiervorrichtung (11) und Mischvorrichtung (10) als Fallschacht (4) zumindest ein erster und ein zweiter Fallschachtabschnitt (12, 15) angeordnet ist, wobei im ersten Fallschachtabschnitt (12) zur Auflösung und/oder Dosierung der Partikel (1) zu zumindest einem ersten Partikelvorhang (5) zumindest eine Vorauflösevorrichtung (2), zur weiteren Auflösung der Partikel (1) zu einem zweiten Partikelvorhang (7) eine Hauptauflösevorrichtung (3) und zur nachfolgenden Beleimung der Partikel (1) des zweiten Partikelvorhangs (7) mit einem Bindemittel (6) Düsen (14) angeordnet sind, wobei zur weiteren Überführung des zweiten Partikelvorhanges (7) in den Mischer ein zweiter Fallschachtabschnitt (15) angeordnet ist, wobei als Hauptauflösevorrichtung (3) zumindest eine rotierend angetriebene Stachelwalze (8) angeordnet ist und dass zumindest im zweiten Fallschachtabschnitt (15) des Fallschachtes (4) eine Schabvorrichtung (21) zur Reinigung der Innenwände des Fallschachtes (4) angeordnet ist.

10. Vorrichtung nach Anspruch 9, wobei als Vorauflösevorrichtung (2) ein Rechen (24) und/oder ein Prallblech (25), eine Speichenwalze oder eine Auflösewalze, vorzugsweise als Stachelwalze (8) ausgebildet, angeordnet ist.

11. Vorrichtung nach Anspruch 9 oder 10, wobei als Hauptauflösevorrichtung (3) zwei gegenläufig, rotierend angetriebene Stachelwalzen (8) angeordnet sind.

12. Vorrichtung nach einem oder mehreren der Ansprüche 9 bis 11, wobei zumindest im zweiten Fallschachtabschnitt (15) an den Innenwänden des Fallschachtes (4) Einfüllöffnungen (27) zur Ausbildung eines Trennvorhangs (19) aus beleimten und/oder unbeleimten Partikeln (1) angeordnet ist.

13. Vorrichtung nach einem oder mehreren der Ansprüche 9 bis 12, wobei zur Ausbildung eines Führungsspaltes (20) zur Führung und Vereinzelung der Partikel (9) und zur Ausbildung eines zweiten Partikelvorhanges (7) ein Führungsblech (9) zur zumindest teilweisen Umschließung der Stachelwalze (8) angeordnet ist.

14. Vorrichtung nach einem oder mehreren der Ansprüche 9 bis 13, wobei als zweiter Fallschachtabschnitt (15) ein sich in Fallrichtung (13) von oben nach unten im Querschnitt verkleinernder Trichter angeordnet ist.

15. Vorrichtung nach einem oder mehreren der Ansprüche 9 bis 14, wobei zur Reinigung der Innenwände des Fallschachtes (4) ein Schabmesser (22) an den Innenwänden bewegbar und/oder rotierbar angeordnet ist und/oder zumindest der an einem Schabmesser (22) anliegende Teil des Fallschachtes (4) um seine parallel zur Fallrichtung (13) liegende Achse rotierbar angeordnet ist.

16. Vorrichtung nach einem oder mehreren der Ansprüche 9 bis 15, wobei zum Austrag und zur Dosierung der Partikel (1) zumindest eine Stachelwalze (8) ausgangsseitig der Dosiervorrichtung (11) angeordnet ist.

## Claims

1. A method for sizing particles (1), which consist at least partly of fibres and/or chips suitable for the production of material boards, wherein the particles are dosed by a dosing apparatus (11) for sizing, sized with a binding agent (6) in a substantially vertical drop shaft (4), and subsequently mixed in a substantially horizontal mixing apparatus (10), wherein the vertical drop shaft (4) is subdivided at least into a first and a second drop shaft section (12, 15), and the dosed particles (1) are disintegrated and/or divided by a preliminary disintegration apparatus (2) in the first drop shaft section (12) into at least one first particle curtain (5), the disintegrated/divided particles (1) are disintegrated by a second main disintegration apparatus (3) into a second particle curtain (7), and the second particle curtain (7) is sized with a binding agent (6) emerging from nozzles (14), and the second particle curtain (7) is subsequently transferred via a second drop shaft section (15) into the mixer (10) for further mixing, wherein at least one rotatably driven spiked roller (8) is used as the main disintegration apparatus (3), and that a scraper apparatus (21) is used at least in the second drop shaft section (15) of the drop shaft (4) for cleaning the inner walls of the drop shaft (4).

2. A method according to claim 1, wherein a rake (24) and/or a baffle plate (25), a spoked roller or a disintegrating roller, preferably formed as a spiked roller (8), is used as a preliminary disintegration apparatus (2).

3. A method according to the claims 1 or 2, wherein two spiked rollers (8) which are rotatably driven in opposite directions are used as the main disintegration apparatus (3).

4. A method according to one or several of the preceding claims, wherein a separating curtain (19) is formed of sized and/or non-sized particles (1) at least in the second drop shaft section (15) on the inner walls of the drop shaft (4).

5. A method according to one or several of the preceding claims, wherein the spiked roller (8) of the main disintegration apparatus (3) and/or the preliminary disintegration apparatus (2) are surrounded at least partly by a guide plate (9), and the particles (1) are guided and separated by the spiked roller (8) through a guide gap formed by the guide plate (9) and the spiked roller (8).

6. A method according to one or several of the preceding claims, wherein a funnel which decreases in its cross-section from top to bottom in the falling direction (13) is arranged as the second drop shaft section (15).

7. A method according to one or several of the preceding claims, wherein for cleaning the inner walls of the drop shaft (4) a scraper blade (22) is moved on the inner walls and/or rotates thereon, and/or at least the portion of the drop shaft (4) resting on a scraper blade (22) is rotated about its axis disposed parallel to the falling direction (13).

8. A method according to one or several of the preceding claims, wherein the particles (1) are discharged by at least one spiked roller (8) from the dosing apparatus (11).

9. An apparatus for sizing particles (1), which consist at least partly of fibres and/or chips suitable for the production of material boards, comprising a dosing apparatus (11) for dosing the particles (1), a substantially vertical drop shaft (4) and a substantially horizontal mixing apparatus (10), wherein at least one first and one second drop shaft section (12, 15) are arranged as a drop shaft (4) between the dosing apparatus (11) and the mixing apparatus (10), wherein at least one preliminary disintegration apparatus (2) is arranged in the first drop shaft section (12) for disintegrating and/or dosing the particles (1) to form at least one first particle curtain (5), a main disintegration apparatus (3) is arranged for the further disintegration of the particles (1) to form a second particle curtain (7), and nozzles (14) are arranged for the subsequent sizing of the particles (1) of the second particle curtain (7) with a binding agent (6), wherein a second drop shaft section (15) is arranged for the further transfer of the second particle curtain (7) into the mixer, wherein at least one rotatably driven spiked roller (8) is arranged as the main disintegration apparatus (3), and that a scraper apparatus (21) is arranged at least in the second drop shaft section (15) of the drop shaft (4) for cleaning the inner walls of the drop shaft (4).

10. An apparatus according to claim 9, wherein a rake (24) and/or a baffle plate (25), a spoked roller or a disintegrating roller, preferably formed as a spiked roller (8), is used as a preliminary disintegration apparatus (2).

11. An apparatus according to claim 9 or 10, wherein two spiked rollers (8) which are rotatably driven in opposite directions are used as the main disintegration apparatus (3).

12. An apparatus according to one or several of the claims 9 to 11, wherein filling openings (27) for forming a separating curtain (19) consisting of sized and/or non-sized particles (1) is arranged at least in the second drop shaft section (15) on the inner walls of the drop shaft (4).

13. An apparatus according to one or several of the claims 9 to 12, wherein a guide plate (9) for the at least partial enclosure of the spiked roller (8) is arranged for forming a guide gap (20) for guiding and separating the particles (9) and for forming a second particle curtain (7).

14. An apparatus according to one or several of the claims 9 to 13, wherein a funnel which decreases in its cross-section from top to bottom in the falling direction (13) is arranged as the second drop shaft section (15).

15. An apparatus according to one or several of the claims 9 to 14, wherein for cleaning the inner walls of the drop shaft (4) a scraper blade (22) can be moved and/or is rotatably arranged on the inner walls, and/or at least the portion of the drop shaft (4) resting on a scraper blade (22) is rotatably arranged about its axis disposed parallel to the falling direction (13).

16. An apparatus according to one or several of the claims 9 to 15, wherein at least one spiked roller (8) is arranged on the output side of the dosing apparatus (11) for discharging and dosing the particles (11).

## Revendications

1. Procédé pour l'encollage de particules (1) composées au moins en partie de fibres ou de copeaux convenant pour la fabrication de panneaux de matériau, dans lequel, en vue de l'encollage, les particules sont dosées dans un dispositif doseur (11), encollées dans une gaine de chute (4) sensiblement verticale avec un liant (6), puis mélangées dans un dispositif mélangeur (10) sensiblement horizontal,
dans lequel la gaine de chute (4) est divisée au moins en une première partie de gaine de chute et une deuxième (12, 15) et
dans lequel les particules dosées (1) sont dispersées et/ou divisées dans une première partie de gaine de chute (12) en au moins un premier rideau de particules (5) avec un dispositif de pré-dispersion (2),
dans lequel les particules (1) dispersées/divisées sont dispersées ensuite en un deuxième rideau de particules (7) par un dispositif de dispersion principal (3) et le deuxième rideau de particules (7) est encollé avec un liant (6) sortant par des buses (14) et
le deuxième rideau de particules (7) est ensuite transféré via une deuxième partie de gaine de chute (15) vers le mélangeur (10) pour un nouveau brassage,
le dispositif de dispersion principal (3) utilisé étant au moins un cylindre à dents (8) entraîné en rotation et
dans lequel est prévu au moins dans la deuxième partie de gaine de chute (15) de la gaine de chute (4) un dispositif racleur (21) pour nettoyer les parois intérieures de la gaine de chute (4).

2. Procédé selon la revendication 1, dans lequel le dispositif de pré-dispersion (2) est une grille de retenue (24) et/ou une chicane (25), un cylindre à rayons ou un cylindre de dispersion, de préférence réalisé comme un cylindre à dents (8).

3. Procédé selon la revendication 1 ou 2, dans lequel le dispositif de dispersion principal (3) est formé de deux cylindres à dents (8) entraînés en rotation et tournant à contresens.

4. Procédé selon une ou plusieurs des revendications précédentes, dans lequel est formé au moins dans la deuxième partie de gaine de chute (15), sur les parois intérieures de la gaine de chute (4), un rideau de séparation (19) formé de particules (1) encollées et/ou non encollées.

5. Procédé selon une ou plusieurs des revendications précédentes, dans lequel le cylindre à dents (8) du dispositif de dispersion principal (3) et/ou du dispositif de pré-dispersion (2) est au moins partiellement entouré par une tôle de guidage (9) et les particules (1) sont guidées à travers le cylindre à dents (8) à travers une fente de guidage formée par la tôle de guidage (9) et le cylindre à dents (8) et séparées.

6. Procédé selon une ou plusieurs des revendications précédentes, dans lequel la deuxième partie de gaine de chute (15) est formée par une trémie dont la section diminue de haut en bas dans le sens de la chute (13).

7. Procédé selon une ou plusieurs des revendications précédentes, dans lequel, pour nettoyer les parois intérieures de la gaine de chute (4), un couteau racleur (22) est déplacé sur les parois intérieures et/ou entraîné en rotation et/ou au moins une partie de la gaine de chute (4) contiguë du couteau racleur (22) est entraînée en rotation autour de son axe parallèle au sens de la chute (13).

8. Procédé selon une ou plusieurs des revendications précédentes, dans lequel les particules (1) sont extraites du dispositif doseur (11) avec au moins un cylindre à dents (8).

9. Dispositif pour l'encollage de particules (1) composées au moins en partie de fibres ou de copeaux convenant pour la fabrication de panneaux de matériau, comprenant un dispositif doseur (11) pour le dosage des particules (1), une gaine de chute (4) sensiblement verticale et un dispositif mélangeur (10) sensiblement horizontal, dans lequel sont disposées entre le dispositif doseur (11) et le dispositif mélangeur (10), pour servir de gaine de chute (4), au moins une première partie de gaine de chute et une deuxième (12, 15), la première partie de gaine de chute (12) contenant au moins un dispositif de pré-dispersion (2) pour la dispersion et/ou le dosage des particules (1) en formant au moins un premier rideau de particules (5), un dispositif de dispersion principal (3) pour disperser encore les particules (1) en formant un deuxième rideau de particules (7) et des buses (14) pour l'encollage subséquent des particules (1) du deuxième rideau de particules (7) avec un liant (6), une deuxième partie de gaine de chute (15) étant disposée pour la poursuite du transfert du deuxième rideau de particules (7) dans le mélangeur,
dans lequel au moins un cylindre à dents (8) entraîné en rotation est disposé pour servir de dispositif de dispersion principal (3) et un dispositif racleur (21) est disposé au moins dans la deuxième partie de gaine de chute (15) de la gaine de chute (4) pour nettoyer les parois intérieures de la gaine de chute (4).

10. Dispositif selon la revendication 9, dans lequel une grille de retenue (24) et/ou une chicane (25), un cylindre à rayons ou un cylindre de dispersion, de préférence réalisé comme un cylindre à dents (8), sont disposés pour servir de dispositif de pré-dispersion (2).

11. Dispositif selon la revendication 9 ou 10, dans lequel deux cylindres à dents (8) entraînés en rotation et tournant à contresens sont disposés pour servir de dispositif de dispersion principal (3).

12. Dispositif selon une ou plusieurs des revendications 9 à 11, dans lequel des ouvertures de remplissages (27) sont disposées au moins dans la deuxième partie de gaine de chute (15) sur les parois intérieures de la gaine de chute (4) pour former un rideau de séparation (19) fait de particules (1) encollées et/ou non encollées.

13. Dispositif selon une ou plusieurs des revendications 9 à 12 dans lequel, pour former une fente de guidage (20) pour guider et séparer les particules (9) et pour former un deuxième rideau de particules (7), une tôle de guidage (9) est disposée de façon à entourer au moins partiellement le cylindre à dents (8).

14. Dispositif selon une ou plusieurs des revendications 9 à 13, dans lequel une trémie dont la section diminue de haut en bas dans le sens de la chute (13) est disposée pour servir de deuxième partie de gaine de chute (15).

15. Dispositif selon une ou plusieurs des revendications 9 à 14 dans lequel, pour nettoyer les parois intérieures de la gaine de chute (4), un couteau racleur (22) est déplacé sur les parois intérieures et/ou entraîné en rotation et/ou au moins une partie de la gaine de chute (4) contiguë du couteau racleur (22) est entraînée en rotation autour de son axe parallèle au sens de la chute (13).

16. Dispositif selon une ou plusieurs des revendications 9 à 15, dans lequel au moins un cylindre à dents (8) est disposé du côté de la sortie du dispositif doseur (11) pour l'extraction et le dosage des particules (1).
